# EUROPÄISCHE PATENTSCHRIFT

(11) **EP 4 565 184 B1**
(45) Veröffentlichungstag und Bekanntmachung des Hinweises auf die Patenterteilung: **27.05.2026**
(21) Anmeldenummer: 23742082.3
(22) Anmeldetag: 17.07.2023
(51) Int. Cl.: A61J 1/14, A61J 1/06

(54) **MEHRTEILIGE VERSCHLUSSEINRICHTUNG FÜR WIRKSTOFFBEHÄLTER**
MULTI-PART CLOSURE DEVICE FOR DRUG CONTAINERS
DISPOSITIF DE FERMETURE EN PLUSIEURS PARTIES POUR RÉCIPIENTS DE MÉDICAMENTS

(30) Priorität: 19.12.2022 EP 22214678
(43) Veröffentlichungstag der Anmeldung: 11.06.2025
(73) Patentinhaber: Presspart GmbH & Co. KG, 34431 Marsberg (DE)
(72) Erfinder: ANDERSSON, Fredrik, 2560 Nidau (CH); SCHULTE, Christoph, 34431 Marsberg (DE); FORCADELL, Juanjo, 43720 L'Arboc del Penedes, Tarragona (ES)
(74) Vertreter: Uexküll & Stolberg
(86) Internationale Anmeldenummer: PCT/EP2023/069782
(87) Internationale Veröffentlichungsnummer: WO 2024/132233

(56) Entgegenhaltungen:
- DE-A1- 102020 210 898
- US-A1- 2018 064 605

## Beschreibung

### Technisches Gebiet

Die vorliegende Erfindung betrifft eine mehrteilige Verschlusseinrichtung zur Kopplung an einen medizinischen Wirkstoffbehälter mit einem geeigneten Kragen, wobei die mehrteilige Verschlusseinrichtung einen Dichtstopfen, eine Stopfensicherungseinrichtung und gegebenenfalls einen Schutzdeckel umfasst, wobei der Dichtstopfen mittels der Stopfensicherungseinrichtung an dem Wirkstoffbehälter und eine Öffnung in einem Flaschenhals abdichtend und eine luftdichte Entnahme von flüssigem Wirkstoff erlaubend, festlegbar ist. Des Weiteren betrifft die vorliegende Erfindung einen medizinischen Wirkstoffbehälter mit einer mehrteiligen Verschlusseinrichtung sowie Verwendung einer mehrteiligen Verschlusseinrichtung.

### Stand der Technik

Die aseptische Lagerung und der Transport von Medizinprodukten und medizinischen Wirkstoffen in medizinischen Wirkstoffbehältern ist in vielen Bereichen der Medizin von grosser Bedeutung. Hier interessieren besonders medizinische Wirkstoffbehälter in Form von medizinischen Injektionsfläschchen, auch als "Vials" bezeichnet, wobei flüssige medizinische Wirkstoffe mit Hilfe von Aufzieh- und/oder Applikationsnadeln aus derartigen medizinischen Wirkstoffbehältern entnommen werden. Ein konkretes Beispiel für die gemeinten medizinischen Wirkstoffbehälter oder Vials sind Impfstoffbehälter, Impfstoffvials oder Impfstoffampullen.

Überall dort, wo Impfstoffe in flüssiger Form verabreicht werden, muss dafür gesorgt sein, dass die Impfstoffe bzw. Impfstoffkonzentrate bei der Lagerung nicht verunreinigt werden oder Impfstoffe aus bereits unwissentlich geöffneten medizinischen Impfstoffbehältern entnommen werden. Neben der aseptischen Lagerung muss auch eine garantierte Versiegelung bis zum Erstgebrauch erkennbar sein, damit eine Kontamination des Inhalts mit Sicherheit ausgeschlossen werden kann. Entsprechend sind die medizinischen Impfstoffbehälter mit einer Einwegverschlusseinrichtung versehen, da es nicht vorgesehen ist, die medizinischen Wirkstoffbehälter für längeren Gebrauch wiederverschließbar auszugestalten. Die hier interessierenden medizinischen Fachrichtungen, in denen Wirkstoffe in derartigen medizinischen Wirkstoffbehältern verabreicht werden, sind insbesondere Immunologie, Virologie und Onkologie, was aber nicht als abschließende Auflistung zu verstehen ist.

Eine solche Verschlusseinrichtung wird bereits in der DE 10 2020 210 898 offengelegt.

Eine mehrteilige Verschlusseinrichtung für einen medizinischen Wirkstoffbehälter ist aus der EP2948122 bekannt. Der medizinische Wirkstoffbehälter weist einen Flaschenhals mit einem Kragen auf, wobei teilweise im Flaschenhals ein Gummistopfen eingeführt und dort mittels eines Sicherungsringes unlösbar fixiert ist. Der Gummistopfen weist eine Dichtlippe auf, welche mit der Innenfläche des Flaschenhalses abdichtend wirkverbunden ist. Der Sicherungsring umschliesst einen Rand des Gummistopfens und eine Kragenendwulst und ist aus einem Metallblech geformt. Durch Aufpressen des Sicherungsringes auf den Flaschenhals und Verbiegen des flaschenseitigen Randes des Sicherungsringes kann sich der Gummistopfen nicht vom medizinischen Wirkstoffbehälter lösen und Impfstoffe sind aseptisch lagerbar. Es sind zusätzliche Mittel vorgesehen, um eine Stopfensicherungseinrichtung zu bilden, welche den Gummistopfen und den Sicherungsring zusätzlich umschliessen und ein beweglicher Deckel ist angebracht. Wenn der Deckel geöffnet und der Bereich auf Höhe des Zentrums des Gummistopfens freigegeben ist, kann durch Durchstechen einer Aufzieh- und/oder Impfspritze bzw. einer Aufzieh- und/oder Applikationsnadel durch das dünner ausgeführte Zentrum des Gummistopfens, Impfstoff aus dem Inneren des medizinischen Wirkstoffbehälters entnommen werden. In der EP2948122 sind aufwändige Zusatzmittel vorgesehen, die stark über die möglichst einfache Sicherung des Gummistopfens mit einem Blechring hinausgehen. Diese Konstruktion ist technisch aufwändig und eher nicht für die Massenproduktion geeignet.

Neben dem Aufwand der Herstellung der mehrteiligen Verschlusseinrichtung aus der EP2948122 und der grösseren Anzahl von verschiedenen Bauteilen, scheint auch die Befüllung und Verschliessung der Wirkstoffbehälter aufwändig und nicht mit einfachen Befüllungsanlagen möglich.

### Zusammenfassung der Erfindung

Die vorliegende Erfindung hat sich zur Aufgabe gestellt, eine mehrteilige Verschlusseinrichtung für einen medizinischen Wirkstoffbehälter zu schaffen, welche einen sicheren Verschluss mit verbesserter Dichtigkeit erreicht, möglichst wenig Bauteile umfasst, eine gesteigerte Sicherungswirkung bei wenig Gewicht und trotzdem eine vereinfachte Befestigung auf der Flaschenhalsöffnung des medizinischen Wirkstoffbehälters ermöglicht, dass die mehrteiligen Verschlusseinrichtungen auch einfach vor Ort beim Abfüllprozess appliziert werden können.

Die der Erfindung zugrunde liegende Aufgabe wird durch eine mehrteilige Verschlusseinrichtung mit den Merkmalen des Anspruchs 1 gelöst. Vorteilhafte Ausgestaltungen der vorliegenden Erfindung sind in den Unteransprüchen aufgeführt.

Bevorzugt weist die mehrteilige Verschlusseinrichtung weiterhin einen Schutzdeckel auf, welcher den Einstichbereich zusätzlich schützt, vor Gebrauch einfach entfernbar ist und weiter optional Fenster aufweist, durch welche die Unversehrtheit der Verschlusseinrichtung kontrolliert werden kann.

Sämtliche Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Der Erfindungsgegenstand wird nachstehend detailliert im Zusammenhang anhand der anliegenden Zeichnungen beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.

Weitere Merkmale, Einzelheiten und Vorzüge der Erfindung ergeben sich aus der nachfolgenden Beschreibung bevorzugter Ausführungsformen der Erfindung sowie der Zeichnungen. Es zeigen:
- Figur 1: eine Explosionsdarstellung eines Flaschenhalses eines medizinischen Wirkstoffbehälters und einer passenden mehrteiligen Verschlusseinrichtung mit Schutzdeckel;
- Figur 2: eine Schnittansicht einer mehrteiligen Verschlusseinrichtung mit Schutzdeckel, aufgesetzt auf einen Flaschenhals eines medizinischen Wirkstoffbehälters;
- Figur 3: eine teilweise Schnittansicht einer mehrteiligen Verschlusseinrichtung mit Dichtstopfen, Sicherungskäfig, äußerer Käfighülle und Schutzdeckel;
- Figur 4: eine perspektivische Ansicht einer mehrteiligen Verschlusseinrichtung mit Schutzdeckel ohne medizinischen Wirkstoffbehälter von unten;
- Figur 5: eine perspektivische Ansicht eines Dichtstopfens allein;
- Figur 6a: eine perspektivische Darstellung des Sicherungskäfigs im einsetzbaren Zustand;
- Figur 6b: in einer Schnittansicht den Sicherungskäfig aus Figur 6a in Kombination mit einem Dichtstopfen;
- Figur 7a: eine perspektivische Darstellung eines alternativen Sicherungskäfigs im einsetzbaren Zustand,
- Figur 7b: in einer Schnittansicht den Sicherungskäfig aus Figur 7a in Kombination mit einem Dichtstopfen;
- Figur 8: eine perspektivische Darstellung eines weiteren alternativen Sicherungskäfigs im einsetzbaren Zustand;
- Figur 9a: zeigt eine perspektivische Darstellung des medizinischen Wirkstoffbehälters mit der Stopfensicherungseinrichtung mit Schutzdeckel, mit Aussparungen und Kunststofffenstern im Schutzdeckel;
- Figur 9b: eine Explosionsansicht eines Schutzdeckels entsprechenden Aussparungen und einer Fensterlage, wie sie auf einer entsprechenden Kunststoffspritzgussmaschine erstellt werden; und
- Figur 10: eine geschnittene Ansicht eines Transportbehälters, in welchem vorgefertigte Lagerpaletten mit mehreren ungefüllten medizinischen Wirkstoffbehältern und mehreren nicht aufgesetzten mehrteiligen Verschlusseinrichtungen gelagert werden.

### Detaillierte Beschreibung der Erfindung

Die vorliegende Erfindung ist durch die Ansprüche definiert und wird beispielhaft anhand der beigefügten Figuren erläutert.

Eine Ausführungsform der Erfindung in Form eines medizinischen Wirkstoffbehälters 1 mit einer mehrteiligen kompakten Verschlusseinrichtung 2 ist in **Figur 1** gezeigt. Derartige medizinische Wirkstoffbehälter 1 können auch als Impfstoffvial, Impfstoffampulle, Impfstofffläschchen, Mehrdosenbehältnis, Medizinalfläschchen zur aseptischen Lagerung und Entnahme von flüssigen Impfstoffen und Impfstoffkonzentraten als medizinischer Wirkstoff bezeichnet werden. Diese medizinischen Wirkstoffbehälter **1** sind bevorzugt aus Glas oder Kunststoff hergestellt und sind in genormten Größen kommerziell erhältlich. Nach dem Befüllen des medizinischen Wirkstoffbehälters **1** wird die mehrteilige Verschlusseinrichtung 2 auf einen Flaschenhals **10** des medizinischen Wirkstoffbehälters **1** aufgesetzt. Die mehrteilige Verschlusseinrichtung **2** ist unlösbar und nicht entfernbar auf dem Flaschenhals **10** zu lagern, sodass kein Inhalt aus dem medizinischen Wirkstoffbehälter **1** entweichen kann. Der Inhalt ist hier nicht dargestellt. Es muss eine Kontamination des Innenraums des medizinischen Wirkstoffbehälters **1** bei Transport und Lagerung vermieden werden. Nach dem Öffnen bzw. dem ersten Gebrauch des Inhalts des medizinischen Wirkstoffbehälters **1** verbleiben oft nur einige Stunden, bis der Inhalt - beispielsweise ein Impfstoff - unbrauchbar wird.

Gemäß einem Aspekt der Erfindung umfasst eine erfindungsgemäße mehrteilige Verschlusseinrichtung **2** mindestens einen Dichtstopfen **20** und eine mehrteilige Stopfensicherungseinrichtung **21**, mit welcher der Dichtstopfen **20** an einem Kragen **101** des Flaschenhalses **10** befestigbar ist. Durch die hier vorgestellte Ausgestaltung der Stopfensicherungseinrichtung **21** kann die mehrteilige Verschlusseinrichtung **2** in Richtung einer Längsachse L des medizinischen Wirkstoffbehälters **1** auf den Kragen **101** aufgepresst werden und Mittel der Stopfensicherungseinrichtung **21** greifen am Kragen **101** an.

Die Verschlusseinrichtung **2** ist nicht für den mehrfachen Gebrauch, das Öffnen und Schließen der Verschlusseinrichtung **2** gedacht, sondern verbleibt, nach Befestigung am Kragen **101** den Innenraum des medizinischen Wirkstoffbehälters **1** abdichtend unbewegbar.

Ein Schutzdeckel **22** ist als optionaler Teil der mehrteiligen Verschlusseinrichtung **2** gedacht, welcher zusätzlich für einen mechanischen Schutz sorgt.

In **Figur 1** sind die einzelnen Bauteile in noch nicht zusammengestecktem Zustand dargestellt und werden von unten nach oben einzeln vorgestellt.

Der Flaschenhals **10** des medizinischen Wirkstoffbehälters **1** weist einen Kragen **101** auf, welcher eine Kragenendwulst **102,** eine äussere Kragenfläche **103** und eine innere Anlagefläche **104** aufweist. Die erfindungsgemäße mehrteilige Verschlusseinrichtung **2** wird mit der Kragenendwulst **102** zusammengesteckt, wobei ein Teil der Verschlusseinrichtung **2** hinter der Kragenendwulst **102** eingreift, sodass die Verschlusseinrichtung **2** im zusammengesetzten Zustand nicht relativ zum Kragen **101** verrutschen kann.

Der Dichtstopfen **20** ist bevorzugt aus einem Elastomer, insbesondere aus Kautschuk oder aus einem thermoplastischen Elastomer (TPE) gebildet und ist gesamthaft von oben, also von der dem medizinischen Wirkstoffbehälter **1** abgewandten Seite, nach unten verjüngt ausgestaltet, also im Wesentlichen konisch geformt.

Der Dichtstopfen **20** ist profiliert geformt und es ist mindestens eine Dichtlippe **201** und ein Rand **202** auf der äusseren umlaufenden Seitenfläche des Dichtstopfens **20** angeordnet. Somit kann der Dichtstopfen **20** in Längsrichtung L auf den Flaschenhals **10** gedrückt und teilweise darin hineinragend angeordnet und befestigt werden. Um die Dichtigkeit zu erhöhen, haben sich drei Dichtlippen **201** entlang der äusseren Seitenfläche des Dichtstopfens **20** bewährt, welche im montierten Zustand entlang der inneren Anlagefläche **104** des Flaschenhalses **10** zu liegen kommen. Der Rand **202** ragt über den verjüngten Teil des Dichtstopfens **20** radial hervor und verbleibt im montierten Zustand ausserhalb des Flaschenhalses **10.**

Der verjüngte Teil des Dichtstopfens **20** wird bei der Montage im Flaschenhals **10** versenkt, wobei der Rand **202** des Dichtstopfens **20** ausserhalb des Kragens **101** und des Flaschenhalses **10** verbleibt. Entlang des umlaufenden Randes **202** ist eine Käfigauflagefläche **2021** und darin eine umlaufende Käfigrandaussparung **2022**, in Form einer Ringnut angeordnet. Bevorzugt weist die Käfigrandaussparung **2022** eine umlaufende Wulst **2023** auf, die durch einen Hinterschnitt in einem unteren Abschnitt der Käfigrandaussparung **2022** auf einer radial innenliegenden Fläche der Käfigrandaussparung **2022** gebildet wird.

Damit bei der späteren Entnahme von Inhalt des medizinischen Wirkstoffbehälters **1** ein einfacher Zugang zum Innenraum des medizinischen Wirkstoffbehälters **1** erreicht ist, ist eine zentrale Stopfenverjüngung **203** im Dichtstopfen **20** vorgesehen, auch gestrichelt in **Figur 1** angedeutet. Durch diese Stopfenverjüngung **203** kann eine Aufzieh- und/oder Applikationsnadel vereinfacht durchgestossen werden.

Die mehrteilige Verschlusseinrichtung **2** weist neben dem im Vergleich zum Stand der Technik optimierten Dichtstopfen **20** eine Stopfensicherungseinrichtung **21** auf, die aus zwei Teilen besteht, einem Sicherungskäfig **210** und einer äusseren Käfighülle **211.**

Der im montierten Zustand innen, näher bei der Längsachse L liegende Sicherungskäfig **210** ist bevorzugt aus einem einstückigen zusammenhängenden Blechstanzteil gebildet, welches einen zentrischen Ring **2101** und eine umlaufende Seitenwand **2102** mit mehreren Hinterschnittstegen **2103** umfasst. Der zentrische Ring **2101** lässt eine zentrische Öffnung im Sicherungskäfig **210** offen, sodass dadurch Aufzieh- und/oder Applikationsnadel durchgestossen werden können. Die Grösse der zentrischen Öffnung ist bevorzugt so gross, wie der Durchmesser der Stopfenverjüngung **203** im Dichtstopfen **20** oder sogar grösser.

Die Hinterschnittstege **2103** sind derart in der Seitenwand **2102** angeordnet, dass diese eine Neigung zur Längsachse **L** hin aufweisen und damit im montierten Zustand in Eingriff unterhalb der Kragenendwulst **102** an den Kragen **101** bringbar sind. In der Ansicht gemäss **Figur 1** ist eine Neigung von unten nach oben in Richtung Längsachse **L** deutlich erkennbar. Durch die Neigung der Hinterschnittstege **2103** oder Verkippung in Richtung Längsachse **L**, ist ein Eingreifen der Hinterschnittstege **2103** hinter die Kragenendwulst **102** bzw. den Hinterschnitt unter der Kragenendwulst **102** möglich. Der Sicherungskäfig **210** und der Dichtstopfen **20** werden durch diesen Mechanismus in effizienter Weise an dem medizinischen Wirkstoffbehälter **1** in axialer Richtung bzw. in Richtung Längsachse **L** gesichert und festgelegt.

In der Seitenwand **2102** ist eine Käfigrandsicke **2104** mindestens teilweise umlaufend angeordnet. Hier ist die Käfigrandsicke **2104** auf einer Höhe angeordnet, sodass diese im montierten Zustand der mehrteiligen Verschlusseinrichtung **2** zwischen dem Rand **202** des Dichtstopfens **20** und der Kragenendwulst **102** ausserhalb des Kragens **101** zu liegen kommt.

Ebenfalls optional ist am Ende des zentrischen Ringes **2101** ein Stopfeneingriffrand **2105** umgebogen angeordnet. Hier ist durch Falzen des Blechs des Sicherungskäfigs **210** eine Form erreicht, sodass im montierten Zustand der Stopfeneingriffrand **2105** in die Käfigrandaussparung **2022** des Dichtstopfens **20** eingreifen kann, wodurch der Sicherungskäfig **210** am Dichtstopfen **20** fixiert wird, während der zentrische Ring **2101** auf der Käfigauflagefläche **2021** direkt aufliegt, was in **Figur 2** erkennbar ist. Bevorzugt weist der Stopfeneingriffrand **2105** mehrere in Umlaufrichtung angeordnete Rahmenformen auf, die um 90° umgebogen, also parallel zur Längsachse **L** verlaufend sind, so dass im montierten Zustand die Rahmenformen den Hinterschnitt der Käfigrandaussparung **2022** teilweise umgreifen, um den Dichtstopfen **20** relativ zum Sicherungskäfig **210** und damit auch zum Flaschenhals **10** zu zentrieren. Dieser Stopfeneingriffrand **2105** mit mehreren in Umlaufrichtung angeordneten Rahmenformen ist in **Figur 6a** noch deutlicher gezeigt. Gemäß einer weiteren Ausführungsform der Erfindung ist der Sicherungskäfig **210** alternativ oder zusätzlich am Dichtstopfen **20** befestigt, indem der Dichtstopfen **20** mit dem Sicherungskäfig **210** fest verbunden ist, z.B. verklebt, verschweißt oder mittels Formschluss, wie einem Schnappeingriff.

Über den Sicherungskäfig **210** geworfen ist eine äussere Käfighülle **211** als Teil der Stopfensicherungseinrichtung **21** gelagert vorgesehen. Auch diese Käfighülle **211** ist bevorzugt aus einem Metallblech hergestellt, wobei auch eine entsprechend geformte Kunststoffhülle möglich wäre. Die Käfighülle **211** verläuft im Wesentlichen parallel zum Sicherungskäfig **210** und liegt an diesem an. Die Käfighülle **211** ist als offene Hülse mit einer zentrischen Öffnung **2111** und einer mindestens teilweise umlaufenden Käfighüllensicke **2112** ausgeführt. Einmal in Richtung Längsachse **L** zusammengesteckt, kann die Käfighülle **211** nicht mehr ohne Weiteres vom Sicherungskäfig **210** entfernt werden. So zusammengesteckt kann die Stopfensicherungseinrichtung **21** über den Dichtstopfen **20** und den Kragen **101** gepresst werden. Gemäß einer weiteren Ausführungsform der Erfindung wird die Stopfensicherungseinrichtung **21** zunächst über den Dichtstopfen **20** gesteckt und mit diesem verbunden, wobei anschließend der Zusammenbau aus Sicherungskäfig **210,** Käfighülle **211,** Schutzdeckel **22** und Dichtstopfen **20** als Einheit über den Kragen **101** gesteckt wird, um die Stopfensicherungseinrichtung **21** am medizinischen Wirkstoffbehälter **1** festzulegen. Die Käfighülle **211** umhüllt den Sicherungskäfig **210** vollständig, während nur die zentrischen Flächen oben und unten des Sicherungskäfigs **210** und der Käfighülle **211** im montierten Zustand zugänglich bleiben und eine Aufzieh- und/oder Applikationsnadel durch die zentrische Öffnung **2111** und den zentrischen Ring **2101** mit zentrischer Öffnung durchstoßbar ist.

Die Kombination von Sicherungskäfig **210** und Käfighülle **211** ermöglichen eine fest wirkende Verschlusseinrichtung. Sicherungskäfig **210** und Käfighülle **211** können so gestaltet sein, dass die Käfighülle **211** den Sicherungskäfig **210** eng umschließt. Dies ist insbesondere dass von Vorteil, wenn beide Elemente aus Metall, z.B. Blechstanzteile, hergestellt sind. Die Dimensionen der Verschlusseinrichtung sind dann ähnlich oder entsprechen sogar im Wesentlichen den Dimensionen, insbesondere in Breite und Höhe, regulärer Crimp-Verschlüsse, wie z.B. bei gecrimpten vials. Auch diese Weise ist die Verschlusseinrichtung auch dazu geeignet, in Verbindung mit standardisierten Transfersystemen, wie Aufzieh- oder Impfspritzen, Transfer-Einrichtungen, wie Überleitkanülen, oder Spritzenadaptern verwendet zu werden. Gemäß einer weiteren Ausführungsform der Erfindung ist die Käfighülle **211** durch Stoffschluss, insbesondere durch Verkleben oder Verschweißen, mit dem Sicherungskäfig **210** verbunden. Auf mechanisches Umformungen, wie z.B. Crimpenverbindungen, kann dadurch verzichtet werden. Es ist selbstverständlich auch möglich, die Käfighülle **211** durch Formschluss oder durch Kraftschluss mit dem Sicherungskäfig **210** zu verbinden.

Um den zusätzlichen Schutzdeckel **22** direkt an der äusseren Käfighülle **211** bzw. am Sicherungskäfig **210** lösbar zu befestigen, sind Zusatzmittel vorgesehen. Diese Zusatzmittel sind entweder direkt am Sicherungskäfig **210**, oder wie in der Ausführungsform hier gezeigt, direkt an der äusseren Käfighülle **211** angeordnet. Als Zusatzmittel ist hier ein Deckeleingriff **2113**, am Rand der zentrischen Öffnung **2111** als Teil der äusseren Käfighülle **211** angeformt. Der Deckeleingriff **2113** ist zur Längsachse **L** hin geneigt und zwar nach oben, in Richtung des Schutzdeckels **22.**

Der Schutzdeckel **22** ist bevorzugt als Kunststoffbauteil ausgeführt, in der Regel rotationssymmetrisch und weist konzentrisch einen Bereich mit einem Eingriffrand **221** auf. Der Eingriffrand **221** umläuft einen Bereich der Deckelinnenfläche, die Fläche, die der äusseren Käfighülle **211** zugewandt ist. Im montierten Zustand des Schutzdeckels **22** an der äusseren Käfighülle **211** greift der Deckeleingriff **2113** in den Eingriffrand **221** ein, wodurch der Schutzdeckel **22** lösbar an der äusseren Käfighülle **211** gehalten, einen Teil der mehrteiligen Verschlusseinrichtung **2** bildet. Der Schutzdeckel **22** kann als Profil geformt sein und eine zentrische Verjüngung **222** oder optionale Aussparungen **222** aufweisen, welche zu einer gesteigerten Stabilität führen oder zur Einsparung von Material gewählt sind.

Der Schutzdeckel **22** ist optional und nicht zwingend erforderlich. Um aber gegen äussere Einwirkungen besser geschützt zu sein, sollte der Schutzdeckel **22** lösbar mit der äusseren Käfighülle **211** oder dem Sicherungskäfig **210** der Stopfensicherungseinrichtung **21** verbunden sein, sodass der Schutzdeckel **22** vor Gebrauch von der Stopfensicherungseinrichtung **21** abziehbar gestaltet ist.

In **Figur 2** ist der montierte Zustand der erfindungsgemäßen mehrteiligen Verschlusseinrichtung **2** gemäß **Figur 1** gezeigt. Der Pfeil an der Längsachse **L** gibt gleichzeitig die Richtung des Zusammensteckens bzw. Aufpressens der Verschlusseinrichtung **2** auf den Flaschenhals **10** an. Einmal montiert, greifen Hinterschnittstege **2103** in der Seitenwand **2102** hinter die Kragenendwulst **102** an mehreren Stellen konzentrisch um den Kragen **101** verlaufend an und die Position des Dichtstopfens **20** an der inneren Anlagefläche **104** ist gesichert, während die mindestens eine Dichtlippe **201** dichtend abschliesst. An der äusseren Kragenfläche **103** liegen die Seitenwand **2102** des Sicherungskäfigs **210** und der äusseren Käfighülle 211 an. Selbst bei Zug in Richtung Längsachse **L**, weg vom medizinischen Wirkstoffbehälter **1,** verbleibt der Sicherungskäfig **210** und damit der Dichtstopfen **20** unbewegt. Durch die Biegung bzw. Vorspannung der Hinterschnittstege **2103** in der Seitenwand **2102** würde die Vorspannung bei höheren Zugkräften sogar noch grösser, sodass ein grosser Widerstand gegen Zugkräfte erreicht ist. Die Wirkung der Stopfensicherungseinrichtung **21** ist maximal, bei wenig Materialaufwand und niedrigem Gewicht der gesamten Stopfensicherungseinrichtung **21.**

In **Figur 3** ist der montierte Zustand der erfindungsgemäßen mehrteiligen Verschlusseinrichtung **2** gemäß **Figur 1** ohne den medizinischen

Wirkstoffbehälter **1,** jedoch mit Dichtstopfen **20,** Stopfensicherungseinrichtung **21** und Schutzdeckel **22** gezeigt. Stopfensicherungseinrichtung **21** ist zusammengesetzt aus dem Sicherungskäfig **210** und der äußeren Käfighülle **211,** die den Sicherungskäfig **210** radial umgibt. Am Dichtstopfen **20** ist die Käfigrandaussparung **2022** radial zur Längsachse **L** des Dichtstopfens **20** hin orientiert ausgespart, so dass die Käfigrandaussparung **2022** eine umlaufende Wulst aufweist, die durch einen Hinterschnitt in einem unteren Abschnitt der Käfigrandaussparung **2022** auf einer radial innenliegenden Fläche der Käfigrandaussparung **2022** gebildet wird. In diese Käfigrandaussparung **2022** greift eine Ringlasche **2106** sowie ein Stopfeneingriffrand **2105** ein, der mehrere in Umlaufrichtung angeordnete Rahmenformen aufweist, die um 90° umgebogen, also parallel zur Längsachse **L** verlaufend sind, so dass im montierten Zustand die Rahmenformen den Hinterschnitt der Käfigrandaussparung **2022** teilweise umgreifen. In der Seitenwand **2102** des Sicherungskäfigs **210** sind Hinterschnittstege **2103** gezeigt, die hinter die Kragenendwulst des medizinischen Wirkstoffbehälters (nicht gezeigt) eingreifen.

In der flaschenseitigen Ansicht gemäss **Figur 4** von unten auf die in Figuren 1, 2 und 3 dargestellte mehrteilige Verschlusseinrichtung **2** mit Schutzdeckel **22** und aus der Papierebene entlang der Längsachse **L** herausweisendem Dichtstopfen **20**, sind einige bevorzugte Merkmale gut erkennbar. Die Dichtlippen **201,** welche vom Dichtstopfen **20** radial nach aussen wegragen. Hier sind bevorzugt drei abgestufte, also auf unterschiedlichen Höhen parallel zur Längsachse **L** angeordnet. Die kreisförmig umlaufende Käfigrandsicke **2104** im Sicherungskäfig **210** und die parallel dazu verlaufende Käfighüllensicke **2112** in der äusseren Käfighülle **211** sind ebenfalls bevorzugt vorhandene Merkmale.

Eine bevorzugte Ausgestaltung des Dichtstopfens ist in **Figur 5** dargestellt. Am Dichtstopfen **20'** ist - wie auch zuvor - die Käfigrandaussparung **2022'** radial zur Längsachse **L** des Dichtstopfens **20'** hin orientiert ausgespart, so dass die Käfigrandaussparung **2022'** eine umlaufende Wulst aufweist, die durch einen Hinterschnitt in einem unteren Abschnitt der Käfigrandaussparung **2022'** auf einer radial innenliegenden Fläche der Käfigrandaussparung **2022'** gebildet wird. In diese Käfigrandaussparung **2022'** greift eine Ringlasche und ein Stopfeneingriffrand des Sicherungskäfigs **210** (nicht gezeigt) ein.

Um den Dichtstopfen **20'** zu optimieren sind entlang der äusseren Oberfläche mehrere Stopfenwulste **2023** angeordnet, hier vier entlang der Oberfläche im Zentrum des Dichtstopfens **20'** und hier insgesamt acht entlang der äusseren Aussenringoberfläche des Randes **202** des Dichtstopfens **20'.** Diese Stopfenwulste **2023** sorgen für eine Beabstandung des Sicherungskäfigs **210** zur Oberfläche des Dichtstopfens **20'.**

In **Figur 6a** ist ein Sicherungskäfig **210** gemäss Figuren 1 bis 3 ohne zusätzliche Bestandteile der Verschlusseinrichtung gezeigt. Dieser weist mehrere, bevorzugt drei Ringlaschen **2106** sowie mehrere, bevorzugt drei, Stopfeneingriffränder **2105** auf. Die Ringlaschen **2101** sind ausgestaltet, um an den radial aussenliegenden Seiten der Käfigransausparung des Dichtstopfens (nicht gezeigt) einzugreifen und der Stopfeneingriffrand **2105** der Stopfeneingriffrand **2105** weist mehrere in Umlaufrichtung angeordnete Rahmenformen auf, die um 90° umgebogen sind, so dass im montierten Zustand die Rahmenformen den Hinterschnitt der Käfigrandaussparung **2022** teilweise umgreifen.

Um die Stabilität des Sicherungskäfigs **210,** welcher in Leichtbauweise hergestellt ist, zu erhöhen, sind optionale Mittel vorgesehen. So sind die Hinterschnittstege **2103** in der Seitenwand **2102** mit zusätzlichen Stegverstärkungen **2109** versehen. Diese sind in Form von Verdickungen am Ende der Hinterschnittstege **2103** ausgeführt. Die Seitenwand **2102** selbst ist durch Seitenwandverstärkungen **2107** in Form von Sicken oder Verprägungen, verstärkt. Hier verlaufen die Sicken der Seitenwandverstärkungen **2107** parallel zur Längsachse **L** entlang der Seitenwand **2102** in den verschiedenen Randsegmenten **A.** Die Seitenwandverstärkungen **2107** dienen auch zur definierten Abstandsbildung zur Käfighülle (nicht gezeigt).

Auch entlang des verkürzten zentrischen Ringes **2101** des Sicherungskäfigs **210** können radial zur Längsachse **L** verlaufende Sicken eingeprägt sein, welche als Ringverstärkung **2108** bezeichnet und gekennzeichnet sind. Die Sicke oder Ringverstärkung **2108** dient wie die Seitenwandverstärkungen **2107** auch der definierten Abstandsbildung zur Käfighülle (nicht gezeigt).

Um einen möglichst stabilen Sicherungskäfig **210** zu erhalten, der einfach mit der äusseren Käfighülle **211** wirkverbindbar ist und einfach um den Dichtstopfen **20** gelegt an einem Flaschenhals **10** befestigbar ist, wird der Sicherungskäfig **210** bevorzugt in segmentierter Form hergestellt. Diese Ausgestaltung ist speziell und von den Optimierungen der Dichtstopfenform unabhängig. Der einstückige Sicherungskäfig **210** wird aus einem Metallprofil in Leichtbauweise hergestellt, wobei das Metallprofil ausgestanzt, mit Sicken versehen und entsprechend gebogen wird.

Die zusätzlichen optionalen Verstärkungen des Sicherungskäfigs **210** gemäß Figur 6a sind in **Figur 6b** nochmals gut erkennbar dargestellt, wobei die äussere Käfighülle **211** weggelassen wurde. Die Wirkverbindung zwischen Sicherungskäfig **210** und dem Kragen mit innerer Kragenverjüngung am Flaschenhals des medizinischen Wirkstoffbehälters (nicht gezeigt) ist nach Aufpressen der mehrteiligen Verschlusseinrichtung **2** in Richtung Längsachse **L** dauerhaft gegeben.

Gemäss **Figur 6a** hält der zentrische Ring **2101** über mehrere Scharniere **B,** mehrere Randsegmente **A** zusammen. Hier sind vier Randsegmente **A** gewählt, welche jeweils über ein Scharnier **B,** als Band zwischen zentrischem Ring **2101** und Randsegment **A,** unlösbar miteinander verbunden sind. In die Randsegmente A, welche Teile der Seitenwand **2102** bilden, sind jeweils zwei Hinterschnittstege **2103** eingeformt oder ausgespart. Dem zentrischen Ring **2101** zugewandt verläuft in jedem Randsegment **A** ein Teil der Käfigrandsicke **2104** (dargestellt in Figur 6b).

Um den Sicherungskäfig **210** in den montierten Zustand zu bringen, werden die Randsegmente **A** um circa 90° zur Längsachse **L** derart gebogen, dass sie eine um den zentrischen Ring **2101** geschlossen umlaufende Seitenwand **2102** bilden, wie in **Figur 6a** gezeigt. Die Enden der Randsegmente **A,** also die Verbindungsstellen **C,** sind in Umlaufrichtung aufeinander abgestimmt geformt und können ineinandergreifen. Damit wird eine umlaufende stabile Seitenwand **2102** ausgebildet. Optional können die Randsegmente **A** auch an ihren Enden, den Verbindungsstellen **C,** miteinander verschweisst werden, was zum Beispiel per Laserschweissen oder Punktschweissen automatisiert durchgeführt werden kann. Es sind auch andere Fügeverfahren möglich.

Im montieren Zustand gemäss **Figur 6a** kann der Sicherungskäfig **210** mit der äusseren Käfighülle **211** wirkverbunden als Teil der Stopfensicherungseinrichtung **21** fungieren, wie es in Figuren 2 und 3 dargestellt ist.

In **Figur 7a** ist ein alternativer Sicherungskäfig **210** zu dem gemäss Figur 6a gezeigt, welcher mehrere Ringlaschen **2101'** jeweils mit Stopfeneingriffrand **2105'** aufweist. Hier sind beispielhaft vier solcher Ringlaschen **2101'** gezeigt, deren Stopfeneingriffrand **2105** in Käfigrandaussparungen **2022, 2022'** am Dichtstopfen **20** eingreifen können. Um die Stabilität des Sicherungskäfigs **210,** welcher in Leichtbauweise hergestellt ist, zu erhöhen, sind ebenfalls optionale Mittel vorgesehen. So sind die Hinterschnittstege **2103** in der Seitenwand **2102** mit zusätzlichen Stegverstärkungen **2109** versehen. Diese sind in Form von Verdickungen am Ende der Hinterschnittstege **2103** ausgeführt. Die Seitenwand **2102** selbst ist durch Seitenwandverstärkungen **2107** in Form von Sicken oder Verprägungen, verstärkt. Hier verlaufen die Sicken der Seitenwandverstärkungen **2107** parallel zur Längsachse **L** entlang der Seitenwand **2102** in den verschiedenen Randsegmenten **A.** Die Seitenwandverstärkungen **2107** dienen auch zur definierten Abstandsbildung zur Käfighülle (nicht gezeigt), d.h., der Sicherungskäfig **210** und die Käfighülle **211** werden zumindest bereichsweise auf Abstand zueinander gehalten. Das bedeutet, dass zwischen Sicherungskäfig **210** und Käfighülle **211** mehrere Luftspalte ausgebildet werden. Dadurch wird eine verbesserte Sterilisation, z.B. durch Ethylenoxid-(EtO-)Sterilisationsverfahren, im zusammengebauten Zustand erzielt.

Auch entlang des verkürzten zentrischen Ringes **2101** des Sicherungskäfigs **210** können radial zur Längsachse **L** verlaufende Sicken eingeprägt sein, welche als Ringverstärkung **2108** bezeichnet und gekennzeichnet sind. Die Sicke oder Ringverstärkung **2108** dient wie die Seitenwandverstärkungen **2017** auch der definierten Abstandsbildung.

Die zusätzlichen optionalen Verstärkungen des Sicherungskäfigs **210** sind in **Figur 7b** nochmals gut erkennbar dargestellt, wobei die äussere Käfighülle **211** weggelassen wurde. Die Wirkverbindung zwischen Sicherungskäfig **210** und dem Kragen **101** mit innerer Kragenverjüngung am Flaschenhals **10** ist nach Aufpressen der mehrteiligen Verschlusseinrichtung in Richtung Längsachse **L** dauerhaft gegeben.

In **Figur 8** ist ein alternativer erfindungsgemäßer Sicherungskäfig **210** in einer vereinfachten Bauweise dargestellt. Gemäss dieser Ausführungsform des Sicherungskäfigs **210** hält der zentrische Ring **2101,** genauso wie bei den anderen Ausführungsformen, über mehrere Scharniere **B,** mehrere Randsegmente **A** zusammen. Hier sind vier Randsegmente A gewählt, welche jeweils über zwei Scharniere **B,** als Band zwischen zentrischem Ring **2101** und Randsegment **A,** unlösbar miteinander verbunden sind. In die Randsegmente **A,** welche Teile der Seitenwand **2102** bilden, sind jeweils zwei Hinterschnittstege **2103** eingeformt oder ausgespart. Dem zentrischen Ring **2101** zugewandt verläuft in jedem Randsegment **A** ein Teil der Käfigrandsicke **2104.** Nach dem Ausstanzen des Metallprofils, müssen die übrigen Bauteile entsprechend geschnitten und gebogen angeordnet werden. Als Option ist hier der, den zentrischen Ring **2101** zentrisch umlaufende, der Längsachse **L** zugewandte Stopfeneingriffrand **2105"** markiert. Dieser optimiert die Befestigung zwischen Sicherungskäfig **210** und Dichtstopfen **20.**

Zusätzlich können Vorkehrungen im Schutzdeckel **22** vorteilhaft sein, welche die Unversehrtheit der mehrteiligen Verschlusseinrichtung **2** überprüfen lassen. Dazu ist der Schutzdeckel **22** bevorzugt mehrstückig, bevorzugter zweistückig ausgestaltet, was in **Figuren 9a** und **9b** verdeutlicht ist. Neben der Lage des Schutzdeckels **22,** in welcher Aussparungen **222** vorgesehen sind, ist eine zusätzliche transparente/transluzente Fensterlage **223** mit mindestens einer Fenstererhöhung **224** vorgesehen. Hier hat man sich für drei Aussparungen **222** und eine transparente/transluzente Fensterlage **223** mit drei Fenstererhöhungen **224** entschieden. Die Fensterlage **223** sollte derart transparent/transluzent ausgeführt sein, dass durch die Fenstererhöhungen **224** ein Einblick bis zum Dichtstopfen **20** bzw. bis zum oberen Rand des Sicherungskäfigs **210** und der äußeren Käfighülle **211** resultiert. Damit kann beurteilt werden, ob die jeweilige mehrteilige Verschlusseinrichtung **2** bereits einmal geöffnet war bzw. eines der Bauteile zerstört oder manipuliert wurde. Bevorzugt wird der Schutzdeckel **22** mit Schutzdeckellage und transparenter/transluzenter Fensterlage **223** in einem Spritzgussverfahren hergestellt. Mit transparent/transluzent wird eine Fensterlage **223** bezeichnet, welche mindestens 50% des einfallenden Lichtes durchlässt, damit Rückschlüsse auf die Unversehrbarkeit gezogen werden können.

Der Vorteil aller präsentierten mehrteiligen Verschlusseinrichtungen **2** ist hier, dass mehrere unverschlossene medizinische Wirkstoffbehälter **1** mit passenden mehrteiligen Verschlusseinrichtungen **2** unbefüllt und unverschlossen zu einer Wirkstoffabfüllanlage transportiert werden können, dort befüllt werden und auch dort einfach verschlossen werden können. Ohne Spezialwerkzeug am Ort der Abfüllung durch den Impfstoff- bzw. Wirkstoffabfüller selbst.

Dazu wird, wie in **Figur 10** dargestellt, ein Transportbehälter **3,** welcher auch als Anlieferungskassette **3** bezeichnet werden kann, umfassend eine Transportbehälterwanne **33,** in welcher eine erste Lagerpalette **31** mit mehrteiligen Verschlusseinrichtungen **2** und eine zweite Lagerpalette **32** mit medizinischen Wirkstoffbehältern **1,** mit einem Kastendeckel **30** und/oder einer Schutzfolie **30** verschlossen, angeliefert. Die medizinischen Wirkstoffbehälter **1** sind unverschlossen, d.h. die Öffnungen der medizinischen Wirkstoffbehälter **1** am Flaschenhals **10** sind frei.

Die zweite Lagerpalette **32** mit leeren medizinischen Wirkstoffbehältern **1** liegt in der Transportbehälterwanne auf der ersten Lagerpalette mit den mehrteiligen Verschlusseinrichtungen **32** auf.

Ein möglicher Befüllungsvorgang der medizinischen Wirkstoffbehälter **1** ist wie folgt. Zunächst wird der Transportbehälter **3** bzw. die Transportbehälterwanne **33** zu einer Abfüllanlage für medizinische Wirkstoffe geliefert und dieser bereitgestellt. Dort wird der Kastendeckel **30** und/oder die Schutzfolie **30** entfernt. Anschließend wird die zweite Lagerpalette **32** mit den medizinischen Wirkstoffbehältern **1** aus der Transportbehälterwanne **33** genommen und in die Abfüllstation eingebracht, wo das Befüllen der offenen, örtlich in der zweiten Lagerpalette **32** angeordneten medizinischen Wirkstoffbehälter **1** erfolgt.

Sobald sämtliche medizinischen Wirkstoffbehälter **1** der zweiten Lagerpalette **32** befüllt sind, wird die komplette erste Lagerpalette **31,** die ebenfalls aus der Transportbehälterwanne **33** genommen wird, auf den Flaschenhälsen der befüllten medizinischen Wirkstoffbehälter **1** platziert und durch ein Pressen der ersten Lagerpalette **31** in Richtung Transportbehälterwannenboden wird jeder medizinische Wirkstoffbehälter **1** mit einer zugehörigen Verschlusseinrichtung **31** dicht verschlossen. Beim Hinunterdrücken der ersten Lagerpalette **31** in Richtung Transportbehälterwannenboden, bzw. in Richtung Boden des medizinischen Wirkstoffbehälters **1,** werden die mehrteiligen Verschlusseinrichtungen **2** mit ihren Dichtstopfen **20** und der Stopfensicherung **21** auf die Öffnungen der Flaschenhälse **10** gepresst. Die Hinterschnittstege **2103** in der Seitenwand **2102** des Sicherungskäfigs **210** greifen hinter die Kragenendwulst **102** und sichern gegen eine ungewünschte Öffnung der medizinischen Wirkstoffbehälter **1**.

Um ein einfaches und schnelles Verschliessen zu gewährleisten ist die Anordnung der Verschlusseinrichtungen **2** in der ersten Lagerpalette **31** auf die Anordnung der Wirkstoffbehälter in der zweiten Lagerpalette **32** abgestimmt, d.h., dass durch Platzieren und Aufdrücken der ersten Lagerpalette **31** auf die zweite Lagerpalette **32** die mehrteiligen Verschlusseinrichtungen **2** an den Flaschenhälsen **10** korrespondierender medizinischer Wirkstoffbehälter **1** einrasten und den jeweiligen medizinischen Wirkstoffbehälter **1** verschließen. Das ermöglicht ein einfaches und schnelles Verschließen der medizinischen Wirkstoffbehälter **1.**

Nach Befüllung und Verschliessen der medizinischen Wirkstoffbehälter **1** kann die zweite Lagerpalette **32** mit den befüllten und verschlossenen medizinischen Wirkstoffbehältern **1** wieder in der Transportbehälterwanne **33** positioniert und der Transportbehälter **3** mit dem Kastendeckel **30** und/oder einer Schutzfolie **30** verschlossen werden.

Als Material für den Kastendeckel **30,** die Lagerpaletten **31, 32** und die Transportbehälterwanne **33** können bekannte Kunststoffe, insbesondere Thermoplaste, verwendet werden. Als Material für die Schutzfolie **30** hat sich beispielsweise ein Vliesstoff aus Polyethylen hoher Dichte als geeignet erwiesen.

Durch die Anlieferung des Transportbehälters **3** mit unverschlossenen medizinischen Wirkstoffbehältern **1,** wobei die erste Lagerpalette **31** und die zweite Lagerpalette **32** aufeinander abgestimmte Positionen der Verschlusseinrichtungen **2** und der medizinischen Wirkstoffbehältern aufweisen, kann die Befüllung und das Verschließen vereinfacht und stark beschleunigt werden. Dieses Befüllungs- und Verschlussverfahren muss nicht durch eine Spezialfirma erledigt werden. Da mehrere Bauteile in einer Verpackung, hier dem Transportbehälter **3,** zum Befüllen geliefert werden, kann eine große Menge Abfall und großes Transportvolumen verhindert werden.

### Bezugszeichenliste

1 Medizinischer Wirkstoffbehälter/Vial
10 Flaschenhals
101 Kragen mit innerer Kragenverjüngung
102 Kragenendwulst
103 äussere Kragenfläche
104 innere Anlagefläche
2 Mehrteilige Verschlusseinrichtung
20 Dichtstopfen (Kautschuk, Elastomer, TPE, selbstschliessend)
201 Dichtlippen
202 Rand
   2021 Käfigauflagefläche
   2022 Käfigrandaussparung (konzentrisch umlaufend)
   2022' Käfigrandaussparung (radial zur Längsachse L ausgerichtet)
   2023 Stopfenwulst
203 Stopfenverjüngung
21 Stopfensicherungseinrichtung
210 Sicherungskäfig
2101 zentrischer Ring (mit zentrischer Öffnung) (einer)
2101' Ringlasche mit Stopfeneingriffrand 2105' (mehrere)
2102 Seitenwand
2103 Hinterschnittstege in Seitenwand
2104 Käfigrandsicke
2105 Stopfeneingriffrand (mit mehreren in Umlaufrichtung angeordneten Rahmenformen)
2105' Stopfeneingriffsrand (Ende des Ringsegments)
2105" Stopfeneingriffsrand (Ende des zentrischen Rings umlaufend)
2106 Ringlaschen
2107 Seitenwandverstärkung
2108 Ringverstärkung
2109 Stegverstärkung
A Randsegment
B Scharnier
C Verbindungsstellen
211 äussere Käfighülle (bevorzugt Metall, umgebendes Blech)
2111 zentrische Öffnung
2112 Käfighüllensicke (umlaufender Eingriffrand, analog zu 2104)
2113 Deckeleingriff (umlaufend um 2111)
22 Schutzdeckel (abziehbar, Kunststoff, profiliert)
221 Eingriffsrand (schräg nach oben wegragend, mit Deckeleingriff wirkverbindbar)
222 zentrische Verjüngung/ optionale Aussparungen
223 transparente/transluzente Fensterlage
224 Fenstererhöhungen in 223
3 Transportbehälter/Anlieferungskassette
30 Kastendeckel/ Schutzfolie
31 erste Lagerpalette für Verschlusseinrichtungen (mit Mehrzahl ausgerichtet angeordnet)
32 zweite Lagerpalette für medizinische Wirkstoffbehälter 1 (mit Mehrzahl ausgerichtet angeordneter unverschlossener medizinischer Wirkstoffbehälter 1)
33 Transportbehälterwanne

## Patentansprüche

1. Mehrteilige Verschlusseinrichtung (2) zur Kopplung an einen medizinischen Wirkstoffbehälter (1) mit einem in Verbindung mit einem Flaschenhals (10) des Wirkstoffbehälters (1) stehenden, geeigneten Kragen (101),
wobei die mehrteilige Verschlusseinrichtung (2) einen Dichtstopfen (20), eine Stopfensicherungseinrichtung (21) und vorzugsweise einen Schutzdeckel (22) umfasst,
wobei der Dichtstopfen (20) mittels der Stopfensicherungseinrichtung (21) an dem Wirkstoffbehälter (1) eine Öffnung in dem Flaschenhals (10) des Wirkstoffbehälters (1) abdichtend und eine luftdichte Entnahme von flüssigem Wirkstoff erlaubend, festlegbar ist,
**dadurch gekennzeichnet, dass**
die Stopfensicherungseinrichtung (21) einen Sicherungskäfig (210) mit einem zentrischen Ring (2101), einer zentrischen Öffnung und einer Seitenwand (2102) umfasst,
wobei der Sicherungskäfig (210) eine Mehrzahl von entlang der Seitenwand (2102) angeformten Hinterschnittstegen (2103) aufweist, die dazu angepasst sind, am Kragen (101) des Flaschenhalses (10) einzurasten, wobei die Hinterschnittstege (2103) in Richtung einer Längsachse (L) der Stopfensicherungseinrichtung (21) gekippt gebogen sind; und die Stopfensicherungseinrichtung (21) eine den Sicherungskäfig (210) radial nach außen versetzt umlaufende äußere Käfighülle (211) mit einer zentrischen Öffnung (2111) aufweist; wobei die Käfighülle (211) aus Metall oder aus Kunststoff hergestellt ist und/oder wobei die Käfighülle (211) durch Stoffschluss, insbesondere durch Verkleben oder Verschweißen, durch Formschluss oder durch Kraftschluss mit dem Sicherungskäfig (210) verbunden ist.

2. Mehrteilige Verschlusseinrichtung (2) nach Anspruch 1, wobei am zentrischen Ring (2101) oder an einer Mehrzahl von Ringlaschen (2101') angeordnet am zentrischen Ring (2101), an der der Längsachse (L) zugewandten Seite des zentrischen Ringes (2101) zur zentrischen Öffnung orientiert Stopfeneingriffränder (2105) angeformt sind, welche mit einer umlaufenden Käfigrandaussparung (2022, 2022') am Dichtstopfen (20) wirkverbindbar sind, sodass der Sicherungskäfig (210) zusätzlich gegen Radialbewegungen gesichert ist.

3. Mehrteilige Verschlusseinrichtung (2) nach einem der vorhergehenden Ansprüche, wobei eine Käfigrandsicke (2104) die Seitenwand (2102) des Sicherungskäfigs (210) umlaufend in die Seitenwand (2102) eingebracht ist.

4. Mehrteilige Verschlusseinrichtung (2) nach einem der vorhergehenden Ansprüche, wobei die Hinterschnittstege (2103) in der Seitenwand (2102) mit Stegverstärkungen (2109) versehen sind.

5. Mehrteilige Verschlusseinrichtung (2) nach einem der vorhergehenden Ansprüche, wobei in der Seitenwand (2102) mehrere Seitenrandverstärkungen (2107) in Form von Sicken oder Verprägungen parallel zur Längsachse (L) orientiert verlaufend angeordnet sind.

6. Mehrteilige Verschlusseinrichtung (2) nach einem der vorhergehenden Ansprüche, wobei der Sicherungskäfig (211) einstückig und/ oder aus Metall, insbesondere aus einem gestanzten Metallprofil, oder aus Kunststoff hergestellt ist.

7. Mehrteilige Verschlusseinrichtung (2) nach einem der vorhergehenden Ansprüche, wobei der Sicherungskäfig (210) eine Mehrzahl über Scharniere (B) am zentrischen Ring (2101) befestigte Randsegmente (A) aufweist, wobei die Randsegmente (A) die Seitenwand (2102) des Sicherungskäfigs (210) bilden, an welcher die Mehrzahl von Hinterschnittstegen (2103) angeformt ist, wobei der Sicherungskäfig (210) vorzugsweise einstückig und vorzugsweise aus einem gestanzten Metallprofil hergestellt ist.

8. Mehrteilige Verschlusseinrichtung (2) nach Anspruch 7, wobei die Randsegmente (A) an ihren Enden in Umlaufrichtung Verbindungsstellen (C) aufweisen, die ineinandergreifbar in die Verbindungsstellen (C) der jeweilig benachbart angeordneten Randsegmente (A) ausgestaltet sind; oder
wobei benachbarte Randsegmente (A) an ihren Verbindungsstellen (C) miteinander verschweißt ausgestaltet sind.

9. Mehrteilige Verschlusseinrichtung (2) nach einem der vorhergehenden Ansprüche, wobei der Dichtstopfen (20) an der Verschlusseinrichtung (2), vorzugsweise an dem Sicherungskäfig (210), durch Stoffschluss, insbesondere durch Verkleben oder Verschweißen, durch Formschluss oder durch Kraftschluss angebracht ist;
und/oder
wobei der Dichtstopfen (20) lösbar an der Verschlusseinrichtung (2) angebracht ist.

10. Mehrteilige Verschlusseinrichtung (2) nach Anspruch 1, wobei die äußere Käfighülle (211) eine umlaufend eingeformte Käfighüllensicke (2112) aufweist, welche im montierten Zustand senkrecht zur Längsachse (L) versetzt mindestens annähernd parallel zur Käfigrandsicke (2104) verläuft.

11. Mehrteilige Verschlusseinrichtung (2) nach einem der Ansprüche 1 bis 10, wobei entlang der zentrischen Öffnung (2111) der äußeren Käfighülle (211) ein umlaufender Deckleingriff (2113) angeformt ist, an welchem ein am Schutzdeckel (22) angeordneter Eingriffrand (221) befestigbar ist.

12. Mehrteilige Verschlusseinrichtung (2) nach einem der Ansprüche 1 bis 11,
wobei in der Seitenwand (2102) mehrere Seitenrandverstärkungen (2107) in Form von Sicken oder Verprägungen parallel zur Längsachse (L) orientiert verlaufend angeordnet sind, wobei die Seitenrandverstärkungen derart ausgebildet sind, dass der Sicherungskäfig (210) und die äußere Käfighülle (211) zumindest bereichsweise auf Abstand zueinander gehalten werden.

13. Mehrteilige Verschlusseinrichtung (2) nach einem der vorhergehenden Ansprüche, wobei am Dichtstopfen (20) aus einem Elastomer, insbesondere aus Gummi, TPE (thermoplastisches Elastomer) oder TPU (thermoplastisches Polyurethan), entlang der äußeren Fläche des Dichtstopfens (20) eine Mehrzahl von radial nach außen weisenden Dichtlippen (201) angeordnet ist, insbesondere drei Dichtlippen (201) als in Richtung einer inneren Anlagefläche (104) des Kragens (101) wegragendes Material ausgeführt, angeordnet sind;
wobei vorzugsweise
im Zentrum des Dichtstopfens (20) eine zentrische Stopfenverjüngung (203) ausgespart ist.

14. Mehrteilige Verschlusseinrichtung (2) nach Anspruch 13, wobei entlang einer Käfigauflagefläche (2021) am Rand (202) des Dichtstopfens (20) und/oder entlang der äusseren Oberfläche des Randes (202) im Zentrum des Dichtstopfens (20) eine Mehrzahl von Stopfenwulsten (2023) angeformt ist.

15. Mehrteilige Verschlusseinrichtung (2) nach einem der vorhergehenden Ansprüche, wobei die mehrteilige Verschlusseinrichtung (2) einen Schutzdeckel (22) aufweist, der zweistückig hergestellt ist und Aussparungen (222) aufweist, in welchen Fenstererhöhungen (224) einer transparenten/transluzenten Fensterlage (223) mindestens teilweise hineinragen.

16. Medizinischer Wirkstoffbehälter (1) mit einer mehrteiligen Verschlusseinrichtung (2) nach einem der vorhergehenden Ansprüche, **dadurch gekennzeichnet, dass** der medizinische Wirkstoffbehälter (1) einen Flaschenhals (10) aufweist, mit einer auf den Dichtstopfen (20) mit mindestens einer Dichtlippe (201) des Dichtstopfens (20) abgestimmten inneren Anlagefläche (104), mit einem Kragen (101) und einer Kragenendwulst (102) zur unlösbaren Befestigung der mehrteiligen Verschlusseinrichtung (2) am Kragen (101);
wobei vorzugsweise
der Kragen (101) eine äußere Kragenfläche (103) mit einer umlaufenden Sicke aufweist, die dazu geeignet ist, in Eingriff mit den Hinterschnittstegen (2103) zu treten.

17. Verwendung einer mehrteiligen Verschlusseinrichtung (2) gemäß einem der Ansprüche 1 bis 15 als Verschluss eines medizinischen Wirkstoffbehälters (1) zum Verhindern der Verunreinigung des Innenraums des medizinischen Wirkstoffbehälters 1, welcher die Entnahme von Wirkstoff bzw. Impfstoff aus dem Innenraum mittels Aufzieh- oder Impfspritze, Transfer-Einrichtungen, wie Überleitkanülen, oder Spritzenadapter erlaubt, wobei die mehrteilige Verschlusseinrichtung (2) durch Aufpressen in Richtung Längsachse (L) des medizinischen Wirkstoffbehälters (1) auf einen in Verbindung mit einem Flaschenhals (10) des Wirkstoffbehälters (1) stehenden Kragen (101) mit einer Kragenendwulst (102) aufpressbar und danach unlösbar mit dem Dichtstopfen (20) an der inneren Anlagefläche (104) anliegend gehalten ist, wobei die Mehrzahl von entlang der Seitenwand (2102) des Sicherungskäfigs (210) angeformten Hinterschnittstege (2103) am Kragen (101) des Flaschenhalses (10) einrasten.

## Claims

1. Multi-part closure device (2) for coupling to a medical active substance container (1) with a suitable collar (101) connected to a bottle neck (10) of the active substance container (1);
wherein the multi-part closure device (2) comprises a sealing plug (20), a plug securing device (21) and preferably a protective cover (22),
wherein the sealing plug (20) is adapted be secured to the active substance container (1) by means of the plug securing device (21), thereby sealing an opening in the bottle neck (10) of the active substance container (1) and permitting airtight removal of liquid active substance,
**characterized in that**
the plug securing device (21) comprises a securing cage (210) with a centric ring (2101), a central opening and a side wall (2102),
wherein the securing cage (210) has a plurality of undercut webs (2103) formed along the side wall (2102) and adapted to engage the collar (101) of the bottle neck (10), the undercut webs (2103) being bent in a tilted manner in the direction of a longitudinal axis (L) of the plug securing device (21); and
the plug securing device (21) has an outer cage shell (211) which surrounds the securing cage (210) in a radially outwardly offset manner and has a central opening (2111);
wherein the cage shell (211) is made of metal or of plastic and/or wherein the cage shell (211) is connected to the securing cage (210) by material closure, in particular by gluing or welding, by form closure or by force closure.

2. Multi-part closure device (2) according to claim 1, wherein plug engagement edges (2105) are formed on the centric ring (2101) or on a plurality of ring tabs (2101') arranged on the centric ring (2101), on the side of the centric ring (2101) facing the longitudinal axis (L) towards the central opening, which can be operatively connected to a circumferential cage edge recess (2022, 2022') on the sealing plug (20), so that the securing cage (210) is additionally secured against radial movements.

3. The multi-part closure device (2) according to any one of the preceding claims, wherein a cage edge bead (2104) is provided circumferentially in the side wall (2102) of the securing cage (210).

4. Multi-part closure device (2) according to any one of the preceding claims, wherein the undercut webs (2103) in the side wall (2102) are provided with web reinforcements (2109).

5. Multi-part closure device (2) according to any one of the preceding claims, wherein a plurality of side edge reinforcements (2107) in the form of beads or embossments are arranged in the side wall (2102) so as to extend parallel to the longitudinal axis (L).

6. Multi-part closure device (2) according to any one of the preceding claims, wherein the securing cage (211) is made in one piece and/or of metal, in particular of a stamped metal profile, or of plastic.

7. Multi-part closure device (2) according to any one of the preceding claims, wherein the securing cage (210) comprises a plurality of edge segments (A) attached to the centric ring (2101) via hinges (B), wherein the edge segments (A) form the side wall (2102) of the securing cage (210), to which the plurality of undercut webs (2103) is molded, wherein the securing cage (210) is preferably made in one piece and preferably from a stamped metal profile.

8. Multi-part closure device (2) according to claim 7, wherein the edge segments (A) have connection points (C) at their ends in the direction of rotation, which are designed to engage with one another in the connection points (C) of the respective adjacent edge segments (A); or
whereby adjacent edge segments (A) are welded together at their connection points (C).

9. Multi-part closure device (2) according to any one of the preceding claims, wherein the sealing plug (20) is attached to the closure device (2), preferably to the securing cage (210), by material closure, in particular by bonding or welding, by form closure or by force closure; and/or wherein the sealing plug (20) is detachably attached to the closure device (2).

10. Multi-part closure device (2) according to claim 1, wherein the outer cage shell (211) has a circumferentially molded-in cage shell bead (2112) which, in the assembled state, runs offset perpendicular to the longitudinal axis (L) at least approximately parallel to the cage edge bead (2104).

11. Multi-part closure device (2) according to any one of claims 1 to 10,
wherein a circumferential cover engagement (2113) is formed along the central opening (2111) of the outer cage shell (211), to which cover engagement an engagement edge (221) arranged on the protective cover (22) can be fastened.

12. Multi-part closure device (2) according to any one of claims 1 to 11,
wherein a plurality of side edge reinforcements (2107) in the form of beads or embossments are arranged in the side wall (2102) so as to extend parallel to the longitudinal axis (L), wherein the side edge reinforcements are designed in such a way that the securing cage (210) and the outer cage shell (211) are kept at a distance from each other, at least in certain regions.

13. Multi-part closure device (2) according to any one of the preceding claims, wherein a plurality of radially outwardly pointing sealing lips (201) is arranged along the outer surface of the sealing plug (20) (20), the sealing lips (201) being made of an elastomer, in particular of rubber, TPE (thermoplastic elastomer) or TPU (thermoplastic polyurethane), in particular three sealing lips (201) are arranged as material projecting away in the direction of an inner contact surface (104) of the collar (101);
preferably whereby a central plug tapering (203) is recessed in the center of the sealing plug (20).

14. The multi-part closure device (2) according to claim 13, wherein a plurality of plug beads (2023) is formed along a cage support surface (2021) on the edge (202) of the sealing plug (20) and/or along the outer surface of the edge (202) in the center of the sealing plug (20).

15. Multi-part closure device (2) according to any one of the preceding claims, wherein the multi-part closure device (2) has a protective cover (22) which is produced in two parts and has recesses (222) into which window elevations (224) of a transparent/translucent window layer (223) project at least partially.

16. Medical active substance container (1) with a multi-part closure device (2) according to any one of the preceding claims,
**characterized in that** the medical active substance container (1) has a bottle neck (10), with an inner contact surface (104) matched to the sealing plug (20) with at least one sealing lip (201) of the sealing plug (20), with a collar (101) and a collar end bead (102) for non-detachably fastening the multi-part closure device (2) to the collar (101); preferably whereby the collar (101) has an outer collar surface (103) with a circumferential bead which is suitable for engaging with the undercut webs (2103).

17. Use of a multi-part closure device (2) according to any one of claims 1 to 15 as a closure of a medical active substance container (1) for preventing contamination of the interior of the medical active substance container (1), the container (1) allowing the removal of active substance or vaccine from the interior by means of draw-up or inoculation syringes, transfer devices such as transfer cannulas, or syringe adapters, wherein the multi-part closure device (2) can be pressed onto a collar (101) with a collar end bead (102), which collar is connected to a bottle neck (10) of the active substance container (1), by pressing it in the direction of the longitudinal axis (L) of the active substance container (1) and is then held in non-detachable contact with the sealing plug (20) against the inner contact surface (104), wherein the plurality of undercut webs (2103) formed along the side wall (2102) of the securing cage (210) engage on the collar (101) of the bottle neck (10).

## Revendications

1. Dispositif de fermeture en plusieurs parties(2) destiné à être couplé à un récipient de substance active médical (1) avec une collerette (101) appropriée en liaison avec un col de bouteille (10) du récipient de substance active (1),
dans lequel le dispositif de fermeture en plusieurs parties (2) comprend un bouchon d'étanchéité (20), un dispositif de fixation de bouchon (21) et de préférence un couvercle de protection (22),
dans lequel le bouchon d'étanchéité (20) peut être fixé sur le récipient de substance active (1) au moyen du dispositif de fixation de bouchon (21) de façon à sceller une ouverture dans un col de bouteille (10) du récipient de substance active (1) et de façon à permettre un retrait étanche à l'air d'une substance active liquide,
**caractérisé en ce que**
le dispositif de fixation de bouchon (21) comprend une cage de fixation (210) avec un anneau central (2101), une ouverture centrale et une paroi latérale (2102),
dans lequel la cage de fixation (210) présente une pluralité de nervures de contre-dépouille (2103) qui sont formées le long de la paroi latérale (2102), et qui sont adaptées de façon à se verrouiller sur la collerette (101) du col de la bouteille (10), dans lequel les nervures de contre-dépouille (2103) sont pliées de manière inclinée dans la direction de l'axe longitudinal (L) du dispositif de fixation de bouchon (21) ; et dans lequel le dispositif de fixation de bouchon (21) présente en outre un manchon de cage externe (211) qui entoure une cage de fixation (210) de manière décalée radialement vers l'extérieur, comprenant une ouverture centrale (2111) ; dans lequel le manchon de cage (211) est réalisé en métal ou en plastique, et/ou dans lequel le manchon de cage (211) est relié à la cage de fixation (210) au moyen d'une liaison collée, en particulier au moyen d'une adhérence ou d'un soudage, d'une liaison par complémentarité de forme ou d'une liaison par emmanchement en force.

2. Dispositif de fermeture en plusieurs parties (2) selon la revendication 1, dans lequel des bords de mise en prise de bouchon (2105) orientés vers l'ouverture centrale et agencés sur l'anneau central (2101) ou sur une pluralité de languettes annulaires (2101') disposées sur l'anneau central (2101), sont formés sur le côté de l'anneau central (2101) tourné vers l'axe longitudinal (L), qui peuvent être reliés efficacement au bouchon d'étanchéité (20) à l'aide d'un évidement périphérique de bord de cage (2022, 2022'), de telle sorte que la cage de fixation (210) soit également protégée contre des mouvements radiaux.

3. Dispositif de fermeture en plusieurs parties (2) selon l'une quelconque des revendications précédentes, dans lequel une moulure de bord de cage (2104) s'étendant autour de la paroi latérale (2102) de la cage de fixation (210) est insérée dans la paroi latérale (2102).

4. Dispositif de fermeture en plusieurs parties (2) selon l'une quelconque des revendications précédentes, dans lequel les nervures de contre-dépouille (2103) dans la paroi latérale (2102) sont munies de renforts de nervure (2109).

5. Dispositif de fermeture en plusieurs parties (2) selon l'une quelconque des revendications précédentes, dans lequel plusieurs renforts de bord latéral (2107) sont agencés dans la paroi latérale (2102) sous la forme de moulures ou de gaufrages orientés parallèlement à l'axe longitudinal (L).

6. Dispositif de fermeture en plusieurs parties (2) selon l'une quelconque des revendications précédentes, dans lequel la cage de fixation (211) est fabriquée d'une seule pièce et/ ou en métal, en particulier un profilé métallique estampé, ou en plastique.

7. Dispositif de fermeture en plusieurs parties (2) selon l'une quelconque des revendications précédentes, dans lequel la cage de fixation (210) présente une pluralité de segments de bord (A) fixés sur l'anneau central (2101) au moyen de charnières (B), dans lequel les segments de bord (A) formant la paroi latérale (2102) de la cage de fixation (210), sur laquelle la pluralité de nervures de contre-dépouille (2103) sont formées, la cage de fixation (210) étant de préférence réalisée d'une seule pièce et de préférence à partir d'un profilé métallique estampé.

8. Dispositif de fermeture en plusieurs parties (2) selon la revendication 7, dans lequel les segments de bord (A) présentent à leurs extrémités, dans la direction de la circulation des points de liaison (C) qui sont conçus de manière à pouvoir s'emboiter dans les points de liaison (C) des segments de bord (A) respectifs agencés de manière adjacente ; ou
dans lequel les segments de bord adjacents (A) sont soudés les uns aux autres au niveau de leurs points de liaison (C).

9. Dispositif de fermeture en plusieurs parties (2) selon l'une quelconque des revendications précédentes, dans lequel le bouchon d'étanchéité (20) est fixé au dispositif de fermeture (2), de préférence à la cage de fixation (210), par liaison de matière, en particulier au moyen d'une mise en adhérence ou d'un soudage, par liaison de forme ou par liaison de force ; et/ou
dans lequel le bouchon d'étanchéité (20) est fixé de manière amovible au dispositif de fermeture (2).

10. Dispositif de fermeture en plusieurs parties (2) selon la revendication 1, dans lequel l'enveloppe de cage externe (211) présente une moulure d'enveloppe de cage (2112) formée de manière circonférentielle qui, à l'état monté, s'étend perpendiculairement à l'axe longitudinal (L) de manière décalée au moins approximativement parallèlement à la moulure de bord de cage (2104).

11. Dispositif de fermeture en plusieurs parties (2) selon l'une quelconque des revendications 1 à 10, dans lequel une prise de couvercle périphérique (2113) est formée le long de l'ouverture centrale (2111) de l'enveloppe de cage externe (211), sur laquelle un bord de prise (221) agencé sur le couvercle de protection (22) peut être fixé.

12. Dispositif de fermeture en plusieurs parties (2) selon l'une quelconque des revendications 1 à 11, dans lequel plusieurs renforts de bord latéral (2107) sont agencés dans la paroi latérale (2102) sous la forme de moulures ou de gaufrages s'étendant orientés parallèlement à l'axe longitudinal (L), dans lequel les renforts de bord latéral sont conçus de sorte que la cage de fixation (210) et l'enveloppe de cage externe (211) soient maintenues au moins par zones à distance l'une de l'autre.

13. Dispositif de fermeture en plusieurs parties (2) selon l'une quelconque des revendications précédentes, dans lequel une pluralité de lèvres d'étanchéité (201) orientées radialement vers l'extérieur sont agencées sur le bouchon d'étanchéité (20) en un élastomère, en particulier en caoutchouc, TPE (élastomère thermoplastique) ou TPU (polyuréthane thermoplastique), le long de la surface extérieure du bouchon d'étanchéité (20), en particulier trois lèvres d'étanchéité (201) en tant que matériau faisant saillie dans la direction d'une surface d'appui interne (104) de la collerette (101) ;
dans lequel un rétrécissement de bouchon central (203) est de préférence ménagé au centre du bouchon d'étanchéité (20).

14. Dispositif de fermeture en plusieurs parties (2) selon la revendication 13, dans lequel une pluralité de bourrelets de bouchon (2023) est formée le long d'une surface d'appui de cage (2021) sur le bord (202) du bouchon d'étanchéité (20) et/ou le long de la surface extérieure du bord (202) au centre du bouchon d'étanchéité (20).

15. Dispositif de fermeture en plusieurs parties (2) selon l'une quelconque des revendications précédentes, dans lequel le dispositif de fermeture en plusieurs parties (2) présente un couvercle de protection (22) qui est fabriqué en deux parties et présente des évidements (222) dans lesquels des rehausses de fenêtre (224) d'une couche de fenêtre transparente/translucide (223) pénètrent au moins partiellement.

16. Récipient de substance active médical (1) avec un dispositif de fermeture en plusieurs parties (2) selon l'une quelconque des revendications précédentes, **caractérisé en ce que** le récipient de substance active médical (1) présente un col de bouteille (10), avec une surface d'appui interne (104) adaptée au bouchon d'étanchéité (20) avec au moins une lèvre d'étanchéité (201) du bouchon d'étanchéité (20), avec une collerette (101) et un bourrelet d'extrémité de collerette (102) pour une fixation inamovible du dispositif de fermeture en plusieurs parties (2) à la collerette (101) ;
dans lequel la collerette (101) présente de préférence une surface de col extérieure (103) avec une moulure circonférentielle qui est adaptée pour venir en prise avec les nervures de contre-dépouille (2103).

17. Utilisation d'un dispositif de fermeture en plusieurs parties (2) selon l'une quelconque des revendications 1 à 15 comme fermeture d'un récipient de substance active médical (1) pour empêcher la contamination de l'intérieur du récipient de substance active médical (1), qui permet de retirer la substance active ou le vaccin depuis l'intérieur au moyen d'une seringue de prélèvement ou d'inoculation, de dispositifs de transfert, tels que des canules de transfert, ou d'un adaptateur de seringue, dans laquelle le dispositif de fermeture en plusieurs parties (2) peut être pressé par pression en direction de l'axe longitudinal (L) du récipient de substance active médical (1) sur une collerette (101) en liaison avec un col de bouteille (10) du récipient de substance active (1) avec un bourrelet d'extrémité de collerette (102) et est ensuite maintenu de manière irréversible avec le bouchon d'étanchéité (20) contre la surface d'appui intérieure (104), dans laquelle la pluralité de nervures de contre-dépouille (2103) formées le long de la paroi latérale (2102) de la cage de fixation (210) s'enclenchent sur la collerette (101) du col de bouteille (10).
